# DEMANDE DE BREVET EUROPEEN

(11) **EP 0 234 975 A1**
(43) Date de publication de la demande: **02.09.1987**
(21) Numéro de dépôt: 87400092.0
(22) Date de dépôt: 16.01.1987
(51) Int. Cl.: A45D 26/00

(54) **Dispositif d'épilation à la cire**

(30) Priorité: 22.01.1986 FR 8600860
(71) Demandeur: SEB S.A., F-21260 Selongey (FR)
(72) Inventeur: Hennuy, Jean, F-69400 Villefranche s/Saone (FR); Seguret, René, F-69400 Villefranche s/Saone (FR)
(74) Mandataire: Bouju, André

(57) **Abrégé**

Le dispositif d'épilation à la cire comprend au moins un tube souple (5) contenant de la cire à épiler à l'état solide. Ce tube souple est fixé de façon amovible dans un support (1) et placé en contact thermique avec des moyens (6) pour réchauffer la cire contenue dans le tube souple (5).

Utilisation notamment pour épiler le visage.

## Description

La présente invention concerne un dispositif d'épilation à la cire, notamment pour le visage.

On sait que la méthode d'épilation à la cire est couramment utilisée pour éliminer notamment les poils des jambes.

Cette méthode consiste à faire fondre de la cire, à appliquer cette dernière à l'état fondu sur la jambe, par exemple au moyen d'une spatule, à laisser solidifier la cire, puis à tirer sur cette dernière pour la détacher de la peau. Les poils emprisonnés dans la cire, sont ainsi détachés de la peau en même temps que la cire.

Cette méthode est difficilement utilisable pour épiler le visage par soi-même. En effet, la surface du visage est très irrégulière et nécessite une très grande précision d'application de la cire pour éviter tout contact de cette dernière avec des organes très sensibles, tels que la bouche, les narines et les yeux.

La demande de brevet français 2 495 906 au nom de SEB S.A. décrit un appareil pour épiler à la cire, particulièrement bien adapté à l'épilation par soi-même de zones très localisées et sensibles de la peau, en particulier du visage.

Cet appareil comprend essentiellement un magasin destiné à recevoir un bloc de cire, un conduit tubulaire s'étendant entre ce magasin et une buse débouchant à l'extérieur de l'appareil et destinée à être approchée de la peau de l'utilisateur, des moyens pour engager dans le conduit précité le bloc de cire contenu dans le magasin et pour pousser ce bloc vers la buse, et des moyens de chauffage adjacents au conduit pour faire fondre la cire engagée dans ce conduit.

Ainsi, lors de l'utilisation de l'appareil, l'utilisateur fait sortir par extrusion de la buse une certaine quantité de cire, par exemple sous forme de bandelette à l'état pâteux, qui peut être appliquée avec précision sur une zone localisée de faible étendue du visage.

L'utilisateur peut de ce fait, procéder à une épilation très précise du visage, sans danger pour les yeux, la bouche et autres parties sensibles du visage.

Cet appareil présente toutefois l'inconvénient d'être relativement complexe et coûteux et en outre, les blocs de cire à introduire dans le magasin doivent être conservés à température convenable et manipulés avec précaution pour éviter toute déformation susceptible de les rendre inutilisables.

Le but de la présente invention est de proposer un dispositif d'épilation à la cire qui présente les mêmes avantages que l'appareil décrit par la demande de brevet français 2 495 906 mais qui soit plus simple et de ce fait moins coûteux, et qui évite l'utilisation de la cire sous forme de blocs.

Suivant l'invention, ce dispositif est caractérisé en ce qu'il comprend au moins un tube souple contenant de la cire à épiler à l'état solide, ce tube souple étant fixé de façon amovible dans un support et placé en contact thermique avec des moyens pour réchauffer la cire contenue dans le tube souple.

Ainsi, lors de l'utilisation du dispositif, l'utilisateur fait sortir par extrusion du tube réchauffé une certaine quantité de cire, par exemple sous forme de vermicelle ou de bandelette à l'état pâteux, qui peut être appliquée avec précision sur une zone localisée de faible étendue du visage.

L'utilisateur peut de ce fait, procéder à une épilation très précise du visage, sans danger pour les yeux, la bouche et autres parties sensibles du visage. En outre, il n'a pas à manipuler de cire à l'état solide pour recharger l'appareil. Lorsqu'un tube est vide,il lui suffit simplement de le remplacer par un nouveau tube plein qu'il pourra se procurer facilement dans le commerce.

Selon une version avantageuse de l'invention, le support est un boîtier contenant le tube souple et les moyens pour réchauffer la cire.

Le dispositif conforme à l'invention se présente ainsi sous une forme compacte aisément utilisable et transportable.

Selon une version préférée de l'invention, les moyens pour réchauffer la cire contenue dans le tube souple fixé dans le boîtier, comprennent un élément chauffant disposé sensiblement parallèlement au tube souple, cet élément chauffant étant relié au tube souple par des moyens formant radiateur qui enserrent L'é_lément chauffant sur sensiblement toute sa hauteur et qui entourent sans serrage le tube souple sur sensiblement toute la hauteur de ce tube souple.

Ainsi on obtient un excellent échange thermique entre l'élément chauffant et la cire contenue dans le tube souple qui porte la cire à une température appropriée à l'utilisation, de l'ordre de 60°C, tout en évitant les risques de surchauffe de la cire susceptible de causer des brûlures à l'utilisateur, celle-ci n'étant pas en contact direct avec l'élément chauffant.

D'autres particularités et avantages de l'invention apparaîtront encore dans la description qui va suivre.

Aux dessins annexés, donnés à titre d'exemple non limitatif:
. la figure 1 est une vue en élévation et en coupe longitudinale partielle avec arrachement d'un dispositif d'épilation conforme à l'invention;
. la figure 2 est une vue en coupe partielle suivant le plan II-II de la figure 1;
. la figure 3 est une vue en coupe partielle suivant le plan III-III de la figure 1; et
. la figure 4 est une vue latérale du dispositif représenté à la figure 1, suivant la flèche F de cette figure.

Dans la réalisation représentée à titre d'exemple sur les figures annexées, le dispositif d'épilation à la cire comprend (voir figure 1), un boîtier 1 en matière plastique de forme générale parallélipipédi- que, constitué de deux demi-boîtiers assemblés longitudinalement et un couvercle 2 prenant appui sur un épaula- ment 3 ménagé dans les parois extérieures du boîtier 1, à la partie supérieure de ce boîtier. Une bague de verrouillage 4 placée sur l'épaulement 3 permet l'encliquetage du couvercle 2 sur le boîtier 1.

Le boîtier 1 est adapté pour recevoir deux tubes souples 5 en matière plastique contenant de la cire à l'état solide, supportés de manière amovible à l'intérieur de ce boîtier 1 et placés en contact thermique avec des moyens 6 pour réchauffer la cire contenue dans les tubes souples 5. Les embouts de sortie 7 des tubes souples 5 comportent deux rainures 8, 9 préformées pour faciliter le découpage de ces embouts, l'une 8 de section sensiblement circulaire étant ménagée à l'extrémité de ces embouts et l'autre 9 de section sensiblement rectangulaire disposée à la base de ces embouts. Ainsi, lors de l'utilisation de l'un des tubes souples 5 dont la cire a été préalablement chauffée pendant le séjour de ce tube souple dans le boîtier 1, l'utilisateur peut faire sortir par extrusion de ce tube souple une certaine quantité de cire à l'état pâteux, soit sous forme d'un vermicelle par découpage de l'embout de sortie 7 au droit de la rainure 8, soit sous forme d'une: bandelette par découpage de cet embout au droit de la rainure 9.

Les moyens pour réchauffer la cire contenue dans les tubes souples 5. fixés dans le boîtier 1, comprennent un élément.chauffant 6 disposé au centre du boîtier 1 sensiblement parallèlement à ces tubes souples. Cet élément chauffant 6 qui est constitué d'une résis- tance à coefficient de température positif, par exemple en céramique dopée et enrobée d'un mélange en élastomère silicone et d'une charge minérale conductrice de la chaleur, est relié aux tubes souples 5 par des moyens 10, 11 formant radiateur fixés sur les parois intérieures du boîtier 1 qui enserrent l'élément chauffant 6 sur sensiblement toute sa hauteur et qui entourent sans serrage les tubes souples 5 sur sensiblement toute la hauteur de ces tubes souples.

La résistance électrique 6 est alimentée au moyen d'un conducteur électrique 15 protégé au moins dans sa partie comprise à l'intérieur des moyens 10, 11 formant radiateur par une gaine thermiquement isolante 16 et relié à une prise mâle de raccordement 17 encastrée à la partie inférieure du boîtier 1. Un voyant lumineux 18 connecté sur la prise 17 et apparent à la partie inférieure du boîtier 1, est prévu pour témoigner de la mise sous tension du boîtier 1.

Les deux tubes souples 5 et lesdits moyens formant radiateur 10, 11 sont disposés.symétriquement par rapport à l'élément chauffant 6. Ces moyens formant radiateur comprennent deux plaques métalliques minces 10, 11 qui s'étendent symétriquement de part et d'autre respectivement de l'élément chauffant 6 et des tubes souples 5. Chacune de ces plaques métalliques 10, 11 comporte (voir figure 2), une première partie 12 de section semi-circulaire enserrant respectivement une moitié de l'élément chauffant 6, une deuxième partie 13 de section semi-elliptique entourant respectivement sans serrage une moitié des tubes souples 5 et une troisième partie 14 sensiblement plane reliant la première partie 12 à la deuxième partie 13, et s'étendant sur une partie de la hauteur du bottier 1,seules les parties 14 des plaques métalliques 10, 11 sont jointives.

Chaque tube souple 5 est associé à un curseur 19 prévu pour extraire le tube souple du boîtier 1, c'est-à-dire pour faciliter la préhension de ce tube souple par l'utilisateur lorsque le couvercle 2 a été enlevé afin d'éviter à cet utilisateur de se brûler au contact des plaques métalliques 10, 11 formant radiateur. Ces curseurs 19 apparents sur les petites parois extérieures 25 du boîtier 1 (voir figure 4) sont adaptés pour coulisser à l'intérieur d'un évidement 20 ménagé dans ces petites parois et s'étendant sur une partie de la hauteur du boîtier 1.

Chaque curseur 19 est relié (voir figure 2) à un organe de support 21 solidaire en déplacement de ce curseur par l'intermédiaire d'une tige coudée 22 adaptée pour coulisser dans une rainure 23 ménagée dans les petites parois 25 du boîtier 1 et à l'intérieur des deux parties 13 des plaques métalliques 10, 11 lorsqu'on fait coulisser le curseur 19 dans l'évidement 20 . Ces organes de support 21 sont constitués d'une petite plaque circulaire sur laquelle prend appui le tube souple 5 correspondant lorsqu'il est introduit dans le boîtier 1.

Le bon fonctionnement du dispositif d'épilation à la cire qui vient d'être décrit est assuré par le fait que la puissance électrique de l'élément chauffant 6 est suffisante pour obtenir rapidement une température de la cire appropriée à son utilisation, c'est-à-dire comprise entre 50°C et 60°C.

Les plaques métalliques 10, 11 formant radiateur et supportant les tubes souples 5 assurent un très bon échange thermique entre cet élément chauffant et la cire contenue dans les tubes. En effet, ces plaques offrent des surfaces d'échange thermique suffisantes pour diffuser la chaleur vers la cire et la porter à la température précitée mais telles que tout risque de surchauffe la cire est écarté, l'élément chauffant n'étant pas en contact direct avec la cire.

Le dispositif d'épilation à la cire conforme à l'invention, de construction simple, s'avère donc particulièrement commode à utiliser. Il permet en effet d'appliquer de la cire sur la peau avec précision et dans des quantités parfaitement dosées, ce qui permet d'épiler la peau dans des endroits très sensibles et de très faible étendue, par exemple proches de la bouche, des narines ou des yeux de l'utilisateur. De plus, le dispositif conforme à l'invention préserve l'utilisateur de tout contact de la cire, chaude ou froide, et de l'élément chauffant avec ses mains. En outre, étant donné que la cire n'est jamais en contact direct avec l'élément chauffant, elle ne risque pas d'être chauffée de manière excessive ce qui pourrait causer des brûlures à la peau de l'utilisateur.

Par ailleurs, le dispositif conforme à l'invention ne nécessite aucun entretien ni aucun nettoyage et peut être rechargé très simplement en remplaçant les tubes vides par des tubes pleins.

Bien entendu, l'invention n'est pas limitée à l'exemple que l'on vient de décrire et on peut apporter à celui-ci de nombreuses modifications sans sortir du cadre de l'invention.

Ainsi, le boîtier pourrait être adapté pour recevoir plus de deux tubes contenant de la cire. Le boîtier et les tubes pourraient également se présenter sous des formes sensiblement différentes.

En outre, l'appareil conforme à l'invention pourrait être utilisé pour épiler toute autre partie de la peau que le visage.

## Revendications

1. Dispositif d'épilation à la cire, caractérisé en ce qu'il comprend au moins un tube souple (5) contenant de la cire à épiler à l'état solide, ce tube souple étant fixé de façon amovible dans un support (1) et placé en contact thermique avec des moyens (6) pour réchauffer la cire contenue dans le tube souple (5).

2. Dispositif d'épilation conforme à la revendication 1, caractérisé en ce que le support est un boîtier (1) contenant le tube souple (5) et les moyens (6) pour réchauffer la cire.

3. Dispositif d'épilation conforme à l'une des revendications 1 ou 2, caractérisé en ce que les moyens pour réchauffer la cire contenue dans le tube souple (5) fixé dans le boîtier (1) comprennent un élément chauffant (6) disposé sensiblement parallèlement au tube souple (5), cet élément chauffant (6) étant relié au tube souple (5) par des moyens (10, 11) formant radiateur qui enserrent l'élément chauffant (6) sur sensiblement toute sa hauteur et qui entourent sans serrage le tube souple (5) sur sensiblement toute la hauteur de ce tube souple.

4. Dispositif d'épilation conforme à la revendication 3, caractérisé en ce que les moyens formant radiateur comprennent deux plaques métalliques (10, 11) qui s'étendent symétriquement de part et d'autre respectivement de l'élément chauffant (6) et du tube souple (5), chacune de ces plaques métalliques (10, 11) comportant une première partie (12) enserrant respectivement une moitié de l'élément chauffant et une deuxième partie (13) entourant respectivement sans serrage une moitié du tube souple, et en ce que ces plaques métalliques - (10, 11) s'étendent sur une partie au moins de la hauteur - du boîtier.

5. Dispositif d'épilation conforme à l'une des revendications 3 ou 4, caractérisé en ce qu'il comprend en outre des moyens (19, 21, 22) pour extraire le tube souple (5) du boîtier (1).

6. Dispositif d'épilation conforme à la revendication 5, caractérisé en ce que ces moyens comprennent un curseur (19) apparent sur l'une (25) des parois extérieures du boîtier (1) et adapté pour coulisser le long de cette paroi (25) et en ce que ce curseur (19) est relié à un organe de support (21) pour supporter le tube souple (5) au moyen d'une tige coudée (22) adaptée pour coulisser à l'intérieur des deux parties (13) des plaques (10, 11) entourant le tube souple lorsqu'on fait coulisser le curseur (19) le long de ladite paroi extérieure (25) du boîtier (1).

7. Dispositif d'épilation conforme à l'une des revendications 2 à 6, caractérisé en ce que le boîtier (1) est adapté pour recevoir un second tube souple (5) identique au premier et en ce que ces deux tubes souples (5), les moyens formant radiateur (10, 11) et les moyens (19, 21, 22) pour extraire ces tubes souples (5) du boîtier (1) sont disposés symétriquement par rapport à un élément chauffant unique (6).

8. Dispositif d'épilation conforme à l'une des revendications précédentes, caractérisé en ce que l'élément chauffant (6) est constitué d'une résistance à coefficient de température positif.

9. Dispositif d'épilation conforme à l'une des revendications précédentes, caractérisé en ce que l'embout de sortie (7) du tube souple (5) comporte au moins une rainure (8 ou 9) préformée pour faciliter le découpage de cet embout (7).

10. Dispositif d'épilation conforme à la revendication 9, caractérisé en ce que l'embout de sortie (7).du tube souple (5) comporte deux rainures (8, 9), l'une (8) de section sensiblement circulaire étant ménagée à l'extrémité de cet embout (7) et l'autre (9) de section sensiblement rectangulaire disposée à la base de cet embout (7).
